# EUROPÄISCHE PATENTSCHRIFT

(11) **EP 0 899 529 B1**
(45) Veröffentlichungstag und Bekanntmachung des Hinweises auf die Patenterteilung: **20.08.2003**
(21) Anmeldenummer: 98115994.0
(22) Anmeldetag: 25.08.1998
(51) Int. Cl.: F26B 9/10, F26B 25/04, F26B 3/28

(54) **Wendevorrichtung für Schlämme und Dispersionen und Solartrockner mit Wendevorrichtung**
Turnover apparatus for sludges and dispersions, and solar dryer with turnover device
Dispositif de retournement de boues et de dispersions, et sécheur solaire avec dispositif de retournement

(30) Priorität: 25.08.1997 DE 19736868
(43) Veröffentlichungstag der Anmeldung: 03.03.1999
(73) Patentinhaber: Conrad, Tilo, Dr., 72622 Nürtingen (DE); Bux, Markus, Dr., 72124 Pliezhausen (DE)
(72) Erfinder: Conrad, Tilo, Dr., 72622 Nürtingen (DE); Bux, Markus, Dr., 72124 Pliezhausen (DE)
(74) Vertreter: Gassner, Wolfgang, Dr.

(56) Entgegenhaltungen:
- DE-A- 2 406 213
- DE-A- 3 727 567
- DE-A- 4 314 645
- DE-A- 4 315 321
- FR-A- 2 637 968
- US-A- 2 279 848
- US-A- 4 290 890
- US-A- 4 410 348
- US-A- 5 065 528
- US-A- 5 355 594

## Beschreibung

### Stand der Technik

Die Erfindung geht aus von einer Wendevorrichtung für Schlämme oder Dispensionen und Solartrockner mit Wendevorrichtung nach der Gattung des Hauptanspruchs und des Anspruchs 16. Schlämme oder Dispensionen werden häufig auf einem festen Boden oder in flachen Becken getrocknet. Zur Erhöhung der Trocknungsleistung, wird das Trocknungsgut immer dann gewendet, wenn die oberste Schicht getrocknet ist und den Feuchtigkeitstransport von den darunterliegenden Schlammschichten an dic Luft behindert wird.

Die Erfindung geht von Dokument DE-A-37 27 567 als nächstliegender Stand der Technik aus. Aus diesem Dokument sind ein Verfahren und eine Vorrichtung zur Lufttrocknung von großflächig auf einem Untergrund gelagerten, feuchtigkeitshaltigen bzw. beiigen Massen bekannt. Hierzu ist ein Schubfahrzeug mit einem Schild vorgesehen, welches die Masse kontinuierlich durchfährt und dabei jeweils Teile der Masse vom Untergrund schürft oder anhebt. Als nachteilig erweist sich, daß die Vorrichtung nicht selbsttätig, daß heißt ohne die Einwirkung einer Person oder zusätzlicher Führungsschienen oder Bahnen, durch die Masse bewegt wird.

Aus dem Dokument FR-A-2 637 968 sind eine Vorrichtung und ein Verfahren zum Trocknen eines Schlamms mit einem Gebäude mit festen Boden bekannt. Oberhalb des Boden sind Schienen vorgesehen, auf denen sich ein Wagen bewegen kann. Eine Wendevorrichtung ist mit dem Wagen über eine höhenverstellbare Einrichtung verbunden. Als nachteilig erweist sich auch in diesem Fall, daß die Wendevorrichtung nur anhand der Schienen und dem Wagen über die Masse bewegt werden kann.

Bei einer bekannten gattungsgemäßen Wendevorrichtung (DE OS 4315321 A1) erstreckt sich diese über die gesamte Breite der Trocknungsfläche und wird seitlich der Trocknungsflächc geführt und angetrieben. Nachteilig an dieser Wendevorrichtung sind der notwendige konstruktive Aufwand, die Beschränkungen bei der Breite der Trocknungsfläche, die Notwendigkeit auf beiden Seiten der Trocknungsfläche Führungen und mindestens auf einer Seite eine Antriebseinrichtung vorzusehen. Außerdem wird diese aufwendige Vorrichtung nur schlecht ausgenutzt: Mit einer Fahrt der Wendevorrichtung über die Trocknungsfläche wendet sie das gesamte Trocknungsgut. Da der Trocknungsvorgang jedoch langsam vonstatten geht, sind die Stillstandszeiten der Wendevorrichtung lang im Vergleich zu den Betriebszeiten.

Außerdem geht die Erfindung aus von einem Solartrockner mit Wendevorrichtung nach der Gattung des Anspruchs 16. Vor dem Hintergrund endlicher Ressourcen werden in letzter Zeit verstärkt Anstrengungen unternommen, Solarenergie für Trocknungsprozesse verschiedenster Art zu nutzen. Dies ist insbesondere dann wirtschaftlich möglich, wenn an die Trocknungsgeschwindigkeit und die Höhe der Temperatur keine hohen Anforderungen gestellt werden. So lassen sich Dispersionen oder Schlämme in vielen Fällen solar trocknen, was neben einer Entlastung der Umwelt und der Ressourcenschonung zu niedrigen Betriebskosten bei der Trocknung führt.

Bei einem bekannten gattungsgemäßen Solartrockner (DE OS 4315321 A1) werden eine Vorrichtung und ein Verfahren zur solaren Trocknung von Schlämmen und verschmutzen Flüssigkeiten beschrieben, bei dem der Schlamm in ein Absetzbecken gefördert wird, wo ihm ein Teil des Wassers durch ein Drainagerohr entzogen wird. Anschließend wird der bereits etwas verdickte Schlamm durch eine Wende- und Transporteinrichtung, die sich über die gesamte Breite des Beckens und der daran anschließenden Trocknungsfläche erstreckt, vom Absetzbecken auf die Trocknungsfläche gefördert. Dort liegt der Schlamm in einer verhältnismäßig dünnen Schicht aus und wird im Gegenstrom mit Luft getrocknet. Die Trocknungsgeschwindigkeit wird durch ein über Trocknungsfläche und Absetzbecken errichtetes Gewächshaus erhöht. Die einfallende Solarstrahlung erwärmt den Schlamm und die innerhalb des Gewächshauses befindliche Luft, was die o. g. Erhöhung der Trocknungsgeschwindigkeit zur Folge hat. Die erforderliche Konvektion innerhalb des Gewächshauses wird durch einen, in Strömungsrichtung der Luft gesehen, am hinteren Ende des Gewächshauses installierten Kamin erzeugt. Wenn die natürliche Konvektion nicht ausreicht, kann ein elektrisch angetriebener Ventilator im Kamin den Zug entsprechend verstärken. Nachteilig an diesem bekannten Solartrockner zur solaren Trocknung von Klärschlämmen ist der verhältnismäßig große apparative Aufwand, der durch durch den Kamin, die aufwendige Wende- und Transporteinrichtung, das Absetzbecken, eine Druckerhöhungsanlage, einen externen Solarkollektor sowie eine Luftentfeuchtungseinrichtung bedingt ist.

Die Erfindung und Ihre Vorteile:

Demgegenüber hat die erfindungsgemäße Wendevorrichtung mit den kennzeichenden Merkmalen des Anspruchs 1 den Vorteil, daß der apparative Aufwand deutlich gesenkt wird und durch Einsatz einer kleinen und flexibel steuerbaren Wendevorrichtung nicht nur erhebliche Investitions- und Betriebskosten eingespart werden, sondern auch die Arbeitsweise der Wendevorrichtung an das zu trocknende Gut angepaßt werden kann. Außerdem steigt die Auslastung der Wendevorrichtung durch das mehrfache Durchfahren des Trocknungsguts und, bedingt durch die intensive Durchmischung des Trocknungsguts während des Trockungsvorgangs, kann die Trocknungsvorrichtung höher beladen und somit effizienter genutzt werden.

Bewegungsrichtung und Bewegungsgeschwindigkeit der Wendevorrichtung werden durch an der Wendevorrichtung angeordnete Schalteinrichtungen gesteuert, die von mindestens einer am Rand des Bodens angeordneten Begrenzungseinrichtung betätigt werden.

Nach einer weiteren vorteilhaften Ausgestaltung der Erfindung ist das Verteilwerkzeug feststehend am Rahmen angeordnet, so daß die Eindringtiefe des Verteilwerkzeugs in den Klärschlamm einfach einstellbar ist.

Nach einer weiteren vorteilhaften Ausgestaltung der Erfindung ist das Verteilwerkzeug motorisch angetrieben, so daß die Durchmischung trockener und noch nicht getrockneter Schlammschichten intensiviert wird.

Nach einer weiteren diesbezüglichen vorteilhaften Ausgestaltung der Erfindung sind Arbeitsgeschwindigkeit und Arbeitsrichtung des Verteilwerkzeugs regel- und steuerbar, so daß eine Anpassung an die Konsistenz des Schlamms und die Antriebseinrichtung vorgenommen werden kann.

Nach einer weiteren vorteilhaften Ausgestaltung der Erfindung werden Antriebseinrichtung und ggf. Verteilwerkzeug elektrisch angetrieben, so daß der Antrieb wartungsarm, kostengünstig und belastbar ist.

Nach einer weiteren diesbezüglichen vorteilhaften Ausgestaltung der Erfindung wird die Wendevorrichtung über eine am Gebäude angebrachte Nachführeinrichtung und ein Versorgungskabel mit elektrischer Energie versorgt, so daß die Motoren mit Netzspannung betrieben werden können, was zu geringen Leitungsverlusten führt. Außerdem ist die elektrische Energie aus dem elektrischen Netz bereitgestellte Endenergie verhältnismäßig preiswert.

Nach einer weiteren vorteilhaften Ausgestaltung der Erfindung wird die Wendevorrichtung über Akkumulatoren mit elektrischer Energie versorgt, so daß die Wendevorrichtung im Inselbetrieb betrieben werden kann.

Nach einer weiteren vorteilhaften Ausgestaltung der Erfindung werden Antriebseinheit und ggf. Verteilwerkzeug zumindest mittelbar von einem Verbrennungsmotor angetrieben werden, so daß hohe Antriebsleistungen bei geringen Gewicht möglich sind.

Nach einer weiteren vorteilhaften Ausgestaltung der Erfindung wird die Bahn der Wendevorrichtung durch den Stoß zwischen Wendevorrichtung und Begrenzungseinrichtung stochastisch bestimmt, so daß auch in den Randbereichen des Bodens eine gleichmäßige Durchmischung gewährleistet ist.

Nach einer weiteren vorteilhaften Ausgestaltung der Erfindung, wird die Bahn der Wendevorrichtung durch ein zwischen den Rahmenteilen angeordnetes Stellglied eingestellt, so daß sich die Wendevorrichtung auf vorgegebenen Bahnen bewegt.

Nach einer weiteren vorteilhaften Ausgestaltung der Erfindung bewegt sich die Wendevorrichtung entlang festgelegter Bahnen, so daß die Wegstrecke oder die Effizienz der Wendevorrichtung optimiert werden kann.

Nach einer weiteren diesbezüglichen vorteilhaften Ausgestaltung der Erfindung wird die Bahn von einem ortsfest angeordneten Ultraschall- oder Infrarot-Sender vorgegeben und an einen an der Wendevorrichtung angeordneten Empfänger übermittelt, der über entsprechende Stellglieder die Bewegungsrichtung der Wendevorrichtung steuert, so daß die Steuerung mit geringem Aufwand an verschiedene äußerc Rahmenbedingungen angepaßt werden kann.

Nach einer weiteren vorteilhaften Ausgestaltung der Erfindung werden die Bahnen durch im Boden angeordnete Induktionsschleifen vorgegeben, so daß die Steuerung der Wendevorrichtung auf vorgegebenen Bahnen robust und schmutzunempfindlich ist.

Nach einer weiteren vorteilhaften Ausgestaltung der Erfindung erfolgt die Bahnsteuerung der Wendevorrichtung mit Hilfe eines Satelliten-Navigationsgeräts, so daß außerhalb der Wendevorrichtung keine weiteren Vorrichtungen benötigt werden.

Nach einer weiteren vorteilhaften Ausgestaltung der Erfindung ist die Arbeitsbreite des Verteilwerkzeugs sehr viel kleiner als Länge oder Breite des Bodens ist, so daß die Auslastung des Verteilwerkzeugs verbessert und die Investitionskosten verringert werden.

Nach einer weiteren diesbezüglichen vorteilhaften Ausgestaltung der Erfindung weist der Boden Absetzabschnitte und Trockenabschnitte auf, so daß ein Teil der Feuchte durch die Absetzabschnitte abfließen kann.

Nach einer weiteren diesbezüglichen vorteilhaften Ausgestaltung der Erfindung besteht der Absetzabschnitt aus Ein-Korn-Beton und wird die durch den Absetzabschnitt abfließende Flüssigkeit in einem Behälter gesammelt, so daß ein Teil der im Schlamm oder den Dispensionen enthaltenen Flüßigkeit abfließt und die Entfeuchtungsleistung des Solartrockners erhöht wird.

Nach einer weiteren vorteilhaften Ausgestaltung der Erfindung verlaufen die Begrenzungsseiten der Absetzabschnitte im wesentlichen parallel zu den Außenkanten des Bodens, so daß sich in den Randzonen des Bodens keine Feuchtenester bilden können.

Nach einer weiteren vorteilhaften Ausgestaltung der Erfindung ist der Boden mit landwirtschaftlichen Maschinen befahrbar, so daß Wenden und Abtransport des getrockneten Substrats schnell und mit bereits vorhandenen Maschinen und Geräten bewerkstelligt werden kann.

Nach einer weiteren vorteilhaften Ausgestaltung der Erfindung ist ein Solartrockner vorgesehen, der mit einer Wendevorrichtung nach einem der Ansprüche 1 bis 15 ausgestattet ist.

Nach einer weiteren vorteilhaften Ausgestaltung der Erfindung sind die Begrenzungseinrichtungen bis zu 3 m hoch, so daß der Solartrockner auch als Zwischenlager genutzt werden kann.

Nach einer weiteren vorteilhaften Ausgestaltung der Erfindung weist die Gebäudehülle einen Lufteintritt und einen Luftaustritt auf, so daß die Trocknungsleistung erhöht wird.

Nach einer weiteren diesbezüglichen vorteilhaften Ausgestaltung der Erfindung sind Lufteinttritt und Luftaustritt geregelt, um die Trocknungsleistung weiter zu erhöhen.

Nach einer weiteren diesbezüglichen vorteilhaften Ausgestaltung der Erfindung wird die Abluft abgesaugt wird und ist im Luftaustritt ein Abluft-Filter angeordnet, so daß die gesamte Abluft über den Abluft-Filter geführt wird und im Gebäudeinnern ein leichter Unterdruck herrscht.

Nach einer weiteren vorteilhaften Ausgestaltung der Erfindung ist im Inneren der Gebäudehülle ein Luftentfeuchter angeordnet, so daß kein Luftaustausch zwischen Gebäudeinnern und Umgebung stattfindet und keine Geruchsbelästigung von dem Trockner ausgeht.

Nach einer weiteren vorteilhaften Ausgestaltung der Erfindung wachsen auf dem Schlamm oder den Dispersionen Pflanzen (Schilf odgl.), so daß die Entfeuchtungsleistung durch Vergrößerung der Trocknungsfläche zunimmt. Außerdem nimmt durch diese Maßnahme der Heizwert von getrocknetem Klärschlamm bzw. Dispensionen und Pflanzen gegenüber dem Heizwert von getrocknetem Klärschlamm bzw. Dispensionen zu.

Weitere Vorteile und vorteilhafte Ausgestaltungen der Erfindung sind der nachfolgenden Beschreibung, der Zeichnung und den Ansprüchen entnehmbar.

### Zeichnung:

Ein Ausführungsbeispiel des Gegenstands der Erfindung ist in der Zeichnung dargestellt und im folgenden näher beschrieben:
Es zeigen
- Fig. 1: einen Querschnitt durch einen Solartrockner mit Wendevorrichtung,
- Fig. 2: eine Seitenansicht der Wendevorrichtung,
- Fig. 3: eine Draufsicht derselben in Geradeausfahrt,
- Fig. 4 a; b: eine Draufsicht derselben in Kurvenfahrt,
- Fig. 5 a: b: eine Darstellung der Antriebswalze und
- Fig. & a; b: eine Darstellung der Hackwalze.

### Beschreibung der Ausführungsbeispiele

In Figur 1 ist ein aus dem Gewächshausbau bekanntes Gebäude 1 dargestellt. Die Gebäudehülle 2 besteht aus einer transparenten und wämedämmenden Kunststoffolie, wie z. B. einer PE-Luftpolsterfolie, die Solarstrahlung passieren läßt. Auf dem Boden 6 des Gebäudes 1 befindet sich Klärschlamm 3. Wenn die Solarstrahlung auf diesen Klärschlamm 3 trifft, erwärmt sie ihn. Da der erwärmte Klärschlamm 3 Wärmestrahlung größerer Wellenlänge als das Sonnenlicht abstrahlt und die Gebäudehülle 2 für Licht dieser größeren Wellenlänge opak ist, kann nur ein geringer Teil dieser Strahlung die Gebäudehülle 2 von innen nach außen passieren. Innerhalb der Gebäudehülle 2 ist der aus Absetzabschnitten 4 und Trockenabschnitten 5 bestehende Boden 6 des Gebäudes erkennbar. Ebenfalls dargestellt sind die hier als Seitenwände 7 ausgeführten Begrenzungseinrichtungen. Die Begrenzungseinrichtung können sowohl den Schlamm zurückhalten und verhindern, daß er im umgebenden hier nicht dargestellten Erdreich versickert., als auch die Wendevorrichtung 8 steuern. Die Absetzabschnitte 4 bestehen aus Ein-Korn-Beton und lassen einen Teil der im Schlamm 3 enthaltenen Flüssigkeit passieren, während die festen Bestandteile des Schlamms zurückgehalten werden. Die Sammeleinrichtungen für das die abfließende Flüssigkeit sind nicht dargestellt. Da die Absetzabschnitte 4 im Verhältnis zum Boden 6 groß ist, setzt sich der Ein-Korn-Beton nur sehr langsam mit Feststoffen zu. Sollte dieser Fall eintreten, kann der Ein-Korn-Beton mit Wasser gereinigt werden. In bzw. auf dem Klärschlamm 3 fährt die Wendevorrichtung 8 hin und her und bewirkt durch ihr hier nicht detailliert dargestelltes Verteilwerkzeug 17 eine Durchmischung trockener und feuchter Klärschlammschichten. Zur Veranschaulichung der Funktionsweise der Wendevorrichtung 8 soll angenommen werden, daß sie sich in Figur 1 auf eine Seitenwand 7 zubewege. Sobald die Wendevorrichtung 8 diese berührt, wird eine Schalteinrichtung der Wendevorrichtung 8 ausgelöst, wodurch diese ihre Bewegungsrichtung und die Krümmung ihrer Bahn ändert und sich vom Rand der Grundfläche 6 wegbewegt. Annäherung und Entfernung der Wendevorrichtung 8 von der Seitenwand 7 erfolgen auf verschiedenen Bahnen. Die Energievorsorgung der Wendevorrichtung 8 erfolgt durch ein Versorgungskabel 9 welches an einer in Längsrichtung der Halle verlaufenden Nachführeinrichtung 11 befestigt ist. Diese Nachführeinrichtung 11 sorgt dafür, daß die Wendevorrichtung 8 die gesamte Grundfläche 6 überfahren kann, ohne das Versorgungskabel 9 zu beschädigen.

In Figur 2 ist eine Seitenansicht der Wendevorrichtung 8 dargestellt. Ein Rahmen 12 verbindet die aus Motor 13, Übertragungsglied 14 und Antriebswalze 15 bestehende Antriebseinrichtung 16 gelenkig mit dem Verteilwerkzeug 17. Dadurch, daß Antriebseinrichtung 16 und Verteilwerzeug 17 durch ein Gelenk 18 im Rahmen 12 ihre relative Lage zueinander ändern können, kann die Wendevorrichtung 8 Kurven unterschiedlichster Radien fahren. Im gezeigten Beispiel ist das Verteilwerkzeug 17 durch einen Motor 19 angetrieben.

Figur 3 zeigt die Draufsicht auf eine Wendevorrichtung 8. Deutlich ist zu erkennen, daß das Gelenk 18 nicht mittig bzgl. der Fahrtrichtung angeordnet ist. Auf der dem Gelenk 18 entgegengesetzten Seite des Rahmens 12 befindet sich ein Verbindungselement 21, welches einerseits die Steifigkeit des Rahmens 12 erhöht, andererseits aber auch die Relativbewegung zwischen den beiden Rahmenteilen 21, 22 dämpft. Für den Fall, daß die Wendevorrichtung 8 auf vorgegebenen Bahnen fährt, kann das Verbindungselement 20 als Stellzylinder ausgeführt sein. Fährt die Wendevorrichtung 8 gegen eine Seitenmauer 7 oder ein sonstiges Hindernis, ändern sich die Antriebsrichtungen der Antriebseinrichtung 16 und des Verteilwerkzeugs 17. Gleichzeitig verändert sich der Winkel zwischen den Rahmenteilen 21, 22. Verursacht wird diese Winkeländerung durch die Umkehr der Antriebsrichtungen, einen Stoß der Wendevorrichtung 8 mit dem Hindernis oder ein Stellglied (Elektro- oder Pneumatikzylinder) 20. Dadurch ist gewährleistet, daß sich die Wendevorrichtung 8 von der Seitenwand 7 bzw. dem Hindernis entfernt und zwar auf einer anderen Bahn als auf der sie gekommen ist. Praktische Versuche haben gezeigt, daß durch diese einfache Art einer stochastischen Bahnsteuerung die gesamte Grundfläche überfahren wird und der dazu erforderliche Fahrweg der Wendevorrichtung um etwa den Faktor 3 über Quotient aus Grundfläche und Arbeitsbreite der Wendevorrichtung 8 liegt. Dabei ist zu bedenken, daß längere Wege der Wendevorrichtung 8 die Durchmischung des Klärschlamms 3 intensivieren.

In Figur 4 a und b ist eine Draufsicht auf die Wendevorrichtung 8 in Kurvenfahrt dargestellt.

In Figur 5 a und b ist eine Antriebswalze 15 von vorne und im Querschnitt dargestellt. Die Antriebswalze 15 besteht aus zwei auf einer Welle 24 angeordneten Scheibenrädern 25, zwischen denen in mehreren Ebenen eine Vielzahl von Speichen 26 angeordnet sind, die nicht über die Scheibenräder 25 hinausragen. Am ihren Enden weisen die Speichen 26 parallel zur Längsachse der Antriebswalze 15 verlaufende Antriebsmittel 27 auf, welche den Form- und Kraftschluß zwischen Antriebswalze 15 und Klärschlamm 3 verbessern.

Figur 6 a und b zeigt ein als Hackwalze 17 ausgestaltetes Verteilwerkzeug. Um die Standsicherheit der Wendevorrichtung 8 zu gewährleisten und den Schutz der Hackwerkzeuge 28 vor Beschädigungen zu gewährleisten sind auch an der Hackwalze 17 hier nicht dargestellte Scheibenräder vorgesehen, die einen etwas größeren Radius haben als die Hackwerkzeuge 28. Im gezeigten Beispiel sind eine Vielzahl von Hackwerkzeugen 28 in mehreren Ebenen auf der Hackwelle 29 aufgereiht. Sie bestehen beispielsweise aus einem Flachstahl, der profiliert sein kann. Durch die Geschwindigkeit der Antriebseinrichtung 16 wird die Arbeitsleistung der Hackwalze 17 mitbestimmt. Damit eine sorgfältige Durchmischung des Klärschlamms 3 gewährleistet ist und die Antriebsmotoren 13 und 19 nicht überlastet werden, müssen die Geschwindigkeiten von Antriebseinrichtung 16 und Verteilwerkzeug 17 aufeinander abgestimmt werden.

Den zu trocknenden Schlämmen oder Dispensionen (Trocknungsgut) können auch Zusatzstoffe wie Holzhackschnitzel, Papier oder Pflanzenreste (Schilf odgl.) zugemischt werden. Dadurch ist es möglich, den Heizwert der Mischung aus Trocknungsgut und Zusatzstoffen auf über 11 MJ je kg zu erhöhen. Damit wird erreicht, daß die getrocknete Mischung als Brennstoff und nicht mehr als Abfall gilt. Außerdem kann durch die Zusatzstoffe das Kohlenstoff-Stickstoffverhältnis der Mischung gegenüber dem reinen Trocknungsgut aufgeweitet werden und dadurch die Emissionen veringert werden. Die Mischung des Trocknungsgutes mit den Zusatzstoffen kann vor oder nach der Trocknung erfolgen. Durch die Mischung können sie die Transportwürdigkeit, die Lagerfähigkeit und den Heizwert der Mischung erhöhen.

Die Absetzabschnitte des Solartrockners können aus Einkornbetonplatten bestehen, die in entsprechende Vertiefungen im Boden eingesetzt werden. Zu Reinigungszwecken können sie herausgenommen werden. Anstelle der Einkornbetonplatten können auch Lochbleche oder Gitter (z.B. Birko-Rinnen) verwendet werden. In diesem Fall bestehen die Absetzabschnitte aus einer wasserundurchlässigen in den Boden eingelassenen Rinne, die über ein Drainagerohr entleert werden kann. Gefüllt ist die Rinne mit Grobkies, Feinkies und Sand sowie evtl. einem Vlies. Das Abdeckgitter oder das Lochblech sind so dimensioniert, daß sie befahrbar sind.

Der Solartrockner ist auch zur Trocknung und Hygienisierung tierischer Exkremente geeignet, wobei zu Zwecken der Geruchsbindung auch andere Stoffe zugemischt werden können. Außerdem kann der Trockner zur Trocknung von Bioabfällen, Gras- oder Heckenschnitt alleine oder zusammen mit Klärschlamm und anderen Dispensionen eingesetzt werden. Wenn der Trockner zur Trocknung von Bioabfall verwendet wird, kann anstelle der Kompostierung dieser Bioabfall einer thermischen Verwertung zugeführt werden. Außerdem kann die Einrichtung zur Trocknung von Schüttgütern verwendet werden; z. B. Kaffee, Kakao, Reis.

### Bezugszahlenliste

- 1: Gebäude
- 2: Gebaudehülle
- 3: Klärschlamm
- 4: Absetzabschnitt
- 5: Trockenabschnitt
- 6: Boden
- 7: Begrenzungswand
- 8: Wendevorrichtung
- 9: Versorgungskabel
- 10: -
- 11: Nachführeinrichtung
- 12: Rahmen
- 13: Motor für Antriebseinrichtung
- 14: Übertragungsglied
- 15: Antriebswalze
- 16: Antriebseinrichtung
- 17: Verteilwerkzeug
- 18: Gelenk
- 19: Motor für Verteilwerkzeug
- 20: Verbindungselement
- 21: Rahmenteil
- 22: Rahmenteil
- 23: -
- 24: Antriebswelle
- 25: Scheibenräder
- 26: Speiche
- 27: Antriebsmittel
- 28: Hackwerkzeug
- 29: Hackwelle

## Patentansprüche

1. Wendevorrichtung für auf einem Boden (6) aufgebrachte Schlämme und Dispersionen mit einer der Fortbewegung der Wendevorrichtung (8) dienenden, motorisch angetriebenen Antriebseinrichtung (16) und mit einem Verteilwerkzeug (17),
- wobei mindestens eine Antriebseinrichtung (16) und mindestens ein Verteilwerkzeug (17) durch einen Rahmen (12) gelenkig miteinander verbunden sind,
- die Antriebseinrichtung sich in ständigem Kontakt mit den Schlämmen und Dispersionen befindet, und
- die Wendevorrichtung (8) sich über dem Boden (6) bewegt,
**dadurch gekennzeichnet,**
- **daß** an der Wendevorrichtung Schalteinrichtungen angeordnet sind, welche von mindestens einer an dem Rand des Bodens (6) angeordneten Begrenzungseinrichtung (7) durch Berührung der Wendevorrichtung mit der Begrenzungseinrichtung betätigt werden, wodurch die Bewegungsrichtung und Bewegungsgeschwindigkeit der Wendevorrichtung (8) auf stochastisch bestimmten oder vorgegebenen Bahnen steuer- oder regelbar sind.

2. Wendevorrichtung nach Anspruch 1, **dadurch gekennzeichnet,**
- **daß** das Verteilwerkzeug (17; Egge, Pflug) feststehend am Rahmen (12) angeordnet ist.

3. Wendevorrichtung nach Anspruch 1 oder 2, **dadurch gekennzeichnet,**
- **daß** das Verteilwerkzeug (17; Hacke, Förder-Schnecke) motorisch angetrieben ist.

4. Wendevorrichtung nach einem der vorhergehenden Ansprüche, **dadurch gekennzeichnet,**
- **daß** Arbeitsgeschwindigkeit und Arbeitsrichtung des Verteilwerkzeugs (17) regel- oder steuerbar sind.

5. Wendevorrichtung nach einem der vorhergehenden Ansprüche, **dadurch gekennzeichnet,**
- **daß** Antriebseinrichtung (16) und ggf. Verteilwerkzeug (17) elektrisch angetrieben werden.

6. Wendevorrichtung (8) nach Anspruch 5, **dadurch gekennzeichnet,**
- **daß** die Wendevorrichtung (8) über eine am Gebäude (1) angebrachte Nachführeinrichtung (11) und ein Versorgungskabel (9) mit elektrischer Energie versorgt wird.

7. Wendevorrichtung (8) nach Anspruch 5, **dadurch gekennzeichnet,**
- **daß** die Wendevorrichtung (8) über Akkumulatoren mit elektrischer Energie versorgt wird.

8. Wendevorrichtung nach einem der Ansprüche 1 bis 4, **dadurch gekennzeichnet,**
- **daß** Antriebseinheit (16) und ggf. Verteilwerkzeug (17) zumindest mittelbar von einem Verbrennungsmotor angetrieben werden.

9. Wendevorrichtung nach einem der vorhergehenden Ansprüche, **dadurch gekennzeichnet,**
- **daß** die Bahn der Wendevorrichtung (8) durch den Stoß zwischen Wendevorrichtung (8) und Begrenzungseinrichtung (7) stochastisch bestimmt wird.

10. Wendevorrichtung nach einem der vorhergehenden Ansprüche, **dadurch gekennzeichnet,**
- **daß** die Bahn der Wendevorrichtung (8) durch ein zwischen den Rahmenteilen (21, 22) angeordnetes Stellglied (20) eingestellt wird.

11. Wendevorrichtung nach einem der vorhergehenden Ansprüche, **dadurch gekennzeichnet,**
- **daß** sich die Wendevorrichtung (8) entlang festgelegter Bahnen bewegt.

12. Wendevorrichtung nach Anspruch 11, **dadurch gekennzeichnet,**
- **daß** die Bahn von einem ortsfest angeordneten Ultraschall- oder Infrarot-Sender vorgegeben und an einen an der Wendevorrichtung (8) angeordneten Empfänger übermittelt wird und,
- **daß** der Empfänger über entsprechende Stellglieder die Bewegungsrichtung der Wendevorrichtung (8) steuert.

13. Wendevorrichtung nach Anspruch 11, **dadurch gekennzeichnet,**
- **daß** die Bahnen durch im Boden (6) angeordnete Induktionsschleifen vorgegeben werden.

14. Wendevorrichtung nach Anspruch 11, **dadurch gekennzeichnet,**
- **daß** die Bahnsteuerung der Wendevorrichtung (8) mit Hilfe eines Satelliten-Navigationsgeräts erfolgt.

15. Wendevorrichtung nach einem der vorhergehenden Ansprüche, **dadurch gekennzeichnet,**
- **daß** die Arbeitsbreite des Verteilwerkzeugs (17) sehr viel kleiner als Länge oder Breite des Bodens (6) ist.

16. Solartrockner mit Wendevorrichtung für Schlämme oder Dispersionen
- mit mindestens einem, einen festen Boden (6) aufweisenden Gebäude (1) mit mindestens teilweise lichtdurchlässiger Gebäudehülle (2),
- mit einer Wendevorrichtung (8) für das Trockengut,
- mit den Boden (6) mindestens teilweise einfassenden Begreuzungseinrichtungen (7),
**dadurch gekennzeichnet,**
- **daß** die Wendevorrichtung (8) nach einem der Ansprüche 1 bis 15 vorgesehen ist.

17. Solartrockner nach Anspruch 16, **dadurch gekennzeichnet,**
- **daß** der Boden (6) Absetzabschnitte (4) und Trockenabschnitte (5) aufweist.

18. Solartrockner nach Anspruch 17, **dadurch gekennzeichnet,**
- **daß** der Absetzabschnitt (4) aus Ein-Korn-Beton besteht und,
- **daß** die durch den Absetzabschnitt (4) abfließende Flüssigkeit gefaßt wird.

19. Solartrockner nach einem der Ansprüche 16 bis 18, **dadurch gekennzeichnet, daß** die Begrenzungsseiten der Absetzabschnitte (4) im wesentlichen parallel zu den Außenkanten des Bodens (6) verlaufen.

20. Solartrockner nach einem der Ansprüche 16 bis 19, **dadurch gekennzeichnet,**
- **daß** der Boden (6) mit landwirtschaftlichen Maschinen befahrbar ist.

21. Solartrockner nach einem der Ansprüche 16 bis 20, **dadurch gekennzeichnet,**
- **daß** die Begrenzungseinrichtungen (7) bis zu 3 m hoch sind.

22. Solartrockner nach einem der Ansprüche 16 bis 21, **dadurch gekennzeichnet,**
- **daß** die Gebäudehülle (2) einen Lufteintritt und einen Luftaustritt aufweist.

23. Solartrockner nach Anspruch 22, **dadurch gekennzeichnet,**
- **daß** Lufteinttritt und Luftaustritt geregelt sind.

24. Solartrockner nach Anspruch 22 oder 23, **dadurch gekennzeichnet,**
- **daß** die Abluft abgesaugt wird und,
- **daß** im Luftaustritt ein Abluft-Filter angeordnet ist.

25. Solartrockner nach einem der Ansprüche 16 bis 24, **dadurch gekennzeichnet,**
- **daß** im Inneren der Gebäudehülle (2) ein Luftentfeuchter angeordnet ist.

26. Solartrockner nach einem der Ansprüche 16 bis 25, **dadurch gekennzeichnet,**
- **daß** auf dem Schlamm oder den Dispersionen Pflanzen (Schilf odgl.) wachsen.

## Claims

1. Turning appliance for sludges and dispersions applied to a floor (6), with a motor-driven drive device (16) serving for the forward movement of the turning appliance (8) and with a distributing tool (17),
- at least one drive device (16) and at least one distributing tool (17) being connected to one another in an articulated manner by means of a frame (12),
- the drive device being in constant contact with the sludges and dispersions, and
- the turning appliance (8) moving over the floor (6),
**characterized**
- **in that** the turning appliance has arranged on it switching devices which are actuated by at least one limiting device (7), arranged at the edge of the floor (6), by the contact of the turning appliance with the limiting device, with the result that the direction of movement and speed of movement of the turning appliance (8) can be controlled or regulated on randomly defined or predetermined paths.

2. Turning appliance according to Claim 1, **characterized**
- **in that** the distributing tool (17; harrow, plough) is arranged in a fixed manner on the frame (12).

3. Turning appliance according to Claim 1 or 2, **characterized**
- **in that** the distributing tool (17; hoe, conveying worm) is motor-driven.

4. Turning appliance according to one of the preceding claims, **characterized**
- **in that** the working speed and the working direction of the distributing tool (17) can be regulated or controlled.

5. Turning appliance according to one of the preceding claims, **characterized**
- **in that** the drive device (16) and, if appropriate, the distributing tool (17) are electrically driven.

6. Turning appliance (8) according to Claim 5, **characterized**
- **in that** the turning appliance (8) is supplied with electrical energy via a follow-up device (11) mounted on the building (1) and via a supply cable (9) .

7. Turning appliance (8) according to Claim 5, **characterized**
- **in that** the turning appliance (8) is supplied with electrical energy via accumulators.

8. Turning appliance according to one of Claims 1 to 4, **characterized**
- **in that** the drive device (16) and, if appropriate, the distributing tool (17) are driven at least indirectly by an internal combustion engine.

9. Turning appliance according to one of the preceding claims, **characterized**
- **in that** the path of the turning appliance (8) is defined randomly by the impact between the turning appliance (8) and the limiting device (7).

10. Turning appliance according to one of the preceding claims, **characterized**
- **in that** the path of the turning appliance (8) is set by means of an actuator (20) arranged between the frame parts (21, 22).

11. Turning appliance according to one of the preceding claims, **characterized**
- **in that** the turning appliance (8) moves along fixed paths.

12. Turning appliance according to Claim 11, **characterized**
- **in that** the path is predetermined by a fixedly arranged ultrasonic or infrared transmitter and is transmitted to a receiver arranged on the turning appliance (8), and
- **in that** the receiver controls the direction of movement of the turning appliance (8) via corresponding actuators.

13. Turning appliance according to Claim 11, **characterized**
- **in that** the paths are predetermined by induction loops arranged in the floor (6).

14. Turning appliance according to Claim 11, **characterized**
- **in that** the path control of the turning appliance (8) is carried out with the aid of a satellite navigation instrument.

15. Turning appliance according to one of the preceding claims, **characterized**
- **in that** the working width of the distributing tool (17) is very much smaller than the length or width of the floor (6).

16. Solar dryer having a turning appliance for sludges or dispersions,
- with at least one building (1) having a fixed floor (6) and with an at least partially transparent building covering (2),
- with a turning appliance (8) for the material to be dried,
- with limiting devices (7) at least partially bordering the floor (6),
**characterized**
- **in that** the turning appliance (8) according to one of Claims 1 to 15, is provided.

17. Solar dryer according to Claim 16, **characterized**
- **in that** the floor (6) has settling portions (4) and drying portions (5).

18. Solar dryer according to Claim 17, **characterized**
- **in that** the settling portion (4) consists of single-grain concrete, and
- **in that** the liquid flowing off through the settling portion (4) is intercepted.

19. Solar dryer according to one of Claims 16 to 18, **characterized in that**
- the limiting sides of the settling portions (4) run essentially parallel to the outer edges of the floor (6).

20. Solar dryer according to one of Claims 16 to 19, **characterized**
- **in that** the floor (6) is capable of having agricultural machines travelling on it.

21. Solar dryer according to one of Claims 16 to 20, **characterized**
- **in that** the limiting devices (7) are up to 3 m high.

22. Solar dryer according to one of Claims 16 to 21, **characterized**
- **in that** the building covering (2) has an air inlet and air outlet.

23. Solar dryer according to Claim 22, **characterized**
- **in that** the air inlet and air outlet are regulated.

24. Solar dryer according to Claim 22 or 23, **characterized**
- **in that** the waste air is suction-extracted, and
- **in that** a waste-air filter is arranged in the air outlet.

25. Solar dryer according to one of Claims 16 to 24, **characterized**
- **in that** an air dehumidifier is arranged inside the building covering (2).

26. Solar dryer according to one of Claims 16 to 25, **characterized**
- **in that** plants (reeds or the like) grow on the sludge or the dispersions.

## Revendications

1. Dispositif de retournement pour des boues et dispersions répandues sur un sol (6), avec un organe d'entraînement motorisé (16) servant à faire avancer le dispositif de retournement (8) et avec un outil répartiteur (17),
- au moins un organe d'entraînement (16) et au moins un outil répartiteur (17) étant mutuellement reliés de façon articulée par un cadre (12),
- l'organe d'entraînement se trouvant en contact permanent avec les boues et dispersions,
- le dispositif de retournement (8) se déplaçant sur le sol (6)
**caractérisé**
- **en ce que** des organes de commutation sont disposés sur le dispositif de retournement, qui sont actionnés par au moins un organe de délimitation (7) disposé sur le bord du sol (6), par le contact du dispositif de retournement avec l'organe de délimitation, de sorte que la direction et la vitesse de déplacement du dispositif de retournement (8) peuvent être commandées ou régulées sur des trajectoires prédéfinies ou aléatoirement déterminées.

2. Dispositif de retournement selon la revendication 1, **caractérisé en ce que** l'outil répartiteur (17 ; herse, charrue) est disposé fixement sur le cadre (12).

3. Dispositif de retournement selon la revendication 1 ou 2, **caractérisé en ce que** l'outil répartiteur (17 ; houe, vis transporteuse) est entraîné par moteur.

4. Dispositif de retournement selon l'une des revendications précédentes, **caractérisé en ce que** la vitesse et la direction de travail de l'outil répartiteur (17) peuvent être régulées ou commandées.

5. Dispositif de retournement selon l'une des revendications précédentes, **caractérisé en ce que** l'organe d'entraînement (16) et le cas échéant l'outil répartiteur (17) sont entraînés électriquement.

6. Dispositif de retournement (8) selon la revendication 5, **caractérisé en ce que** le dispositif de retournement (8) est alimenté en énergie électrique par l'intermédiaire d'un câble d'alimentation (9) et d'un organe de guidage (11) installé sur le bâtiment (1).

7. Dispositif de retournement (8) selon la revendication 5, **caractérisé en ce que** le dispositif de retournement (8) est alimenté en énergie électrique au moyen d'accumulateurs.

8. Dispositif de retournement selon l'une des revendications 1 à 4, **caractérisé en ce que** l'organe d'entraînement (16) et le cas échéant l'outil répartiteur (17) sont entraînés au moins indirectement par un moteur thermique.

9. Dispositif de retournement selon l'une des revendications précédentes, **caractérisé en ce que** la trajectoire du dispositif de retournement (8) est déterminée aléatoirement par le choc entre le dispositif de retournement (8) et l'organe de délimitation (7).

10. Dispositif de retournement selon l'une des revendications précédentes, **caractérisé en ce que** la trajectoire du dispositif de retournement (8) est réglée par un actionneur (20) disposé entre les éléments de cadre (21, 22).

11. Dispositif de retournement selon l'une des revendications précédentes, **caractérisé en ce que** le dispositif de retournement (8) se déplace le long de trajectoires définies.

12. Dispositif de retournement selon la revendication 11, **caractérisé**
- **en ce que** la trajectoire est prédéfinie par un émetteur ultrasonore ou infrarouge stationnairement disposé, et transmise à un récepteur disposé sur le dispositif de retournement (8),
- et **en ce que** le récepteur commande la direction de déplacement du dispositif de retournement (8) par l'intermédiaire d'actionneurs correspondants.

13. Dispositif de retournement selon la revendication 11, **caractérisé en ce que** les trajectoires sont prédéfinies par des boucles d'induction disposées dans le sol (6).

14. Dispositif de retournement selon la revendication 11, **caractérisé en ce que** la commande de trajectoire du dispositif de retournement (8) s'effectue à l'aide d'un appareil de navigation par satellite.

15. Dispositif de retournement selon l'une des revendications précédentes, **caractérisé en ce que** la largeur de travail de l'outil répartiteur (17) est très inférieure à la longueur ou la largeur du sol (6).

16. Sécheur solaire avec un dispositif de retournement pour des boues ou dispersions,
- avec au moins un bâtiment (1) présentant un sol ferme (6) et pourvu d'une enveloppe de bâtiment (2) laissant au moins pour partie passer la lumière,
- avec un dispositif de retournement (8) pour le produit à sécher,
- avec des organes de délimitation (7) bordant au moins partiellement le sol (6),
**caractérisé en ce que** le dispositif de retournement (8) est prévu selon l'une des revendications 1 à 15.

17. Sécheur solaire selon la revendication 16, **caractérisé en ce que** le sol (6) présente des parties de décantation (4) et des parties de séchage (5).

18. Sécheur solaire selon la revendication 17, **caractérisé**
- **en ce que** la partie de décantation (4) est constituée de béton à granulation unique,
- et **en ce que** le liquide s'évacuant par la partie de décantation (4) est recueilli.

19. Sécheur solaire selon l'une des revendications 16 à 18, **caractérisé en ce que** les côtés de délimitation des parties de décantation (4) s'étendent sensiblement parallèlement aux bords extérieurs du sol (6).

20. Sécheur solaire selon l'une des revendications 16 à 19, **caractérisé en ce que** le sol (6) est praticable par des machines agricoles.

21. Sécheur solaire selon l'une des revendications 16 à 20, **caractérisé en ce que** les organes de délimitation (7) sont d'une hauteur pouvant aller jusqu'à 3 m.

22. Sécheur solaire selon l'une des revendications 16 à 21, **caractérisé en ce que** l'enveloppe de bâtiment (2) présente une entrée d'air et une sortie d'air.

23. Sécheur solaire selon la revendication 22, **caractérisé en ce que** l'entrée d'air et la sortie d'air sont régulées.

24. Sécheur solaire selon la revendication 22 ou 23, **caractérisé**
- **en ce que** l'air sortant est évacué par aspiration,
- et **en ce qu'**un filtre d'air sortant est disposé dans la sortie d'air.

25. Sécheur solaire selon l'une des revendications 16 à 24, **caractérisé en ce qu'**un déshumidificateur d'air est disposé à l'intérieur de l'enveloppe de bâtiment (2).

26. Sécheur solaire selon l'une des revendications 16 à 25, **caractérisé en ce que** des plantes (roseaux ou analogues) poussent sur la boue ou les dispersions.
